# FASCICULE DE BREVET EUROPEEN

(11) **EP 0 620 986 B1**
(45) Date de publication et mention de la délivrance du brevet: **08.09.1999**
(21) Numéro de dépôt: 94420116.9
(22) Date de dépôt: 12.04.1994
(51) Int. Cl.: A44C 5/24

(54) **Fermoir dépliant pour bracelet**
Faltverschluss für Armbänder
Foldable fastener for a bracelet

(30) Priorité: 19.04.1993 FR 9304792
(43) Date de publication de la demande: 26.10.1994
(73) Titulaire: MAIER S.A., F-39200 Saint-Claude (FR)
(72) Inventeur: Mathieu, Francois, F-39200 Saint-Claude (FR)
(74) Mandataire: Moinas, Michel

(56) Documents cités:
- EP-A- 0 115 740
- EP-A- 0 208 168
- CH-A- 641 332
- CH-A- 665 536
- GB-A- 1 337 304

## Description

La présente invention est relative à un fermoir dépliant pour bracelet, et plus particulièrement à un fermoir comprenant un longeron central et une ou deux paires de dépliants extérieurs formés en brancard de telle sorte que, lors de la fermeture, ces dépliants viennent se juxtaposer autour du longeron central, ces dépliants étant réunis en leur extrémité par une barrette de fixation d'un brin de bracelet ou par un cylindre prévu pour porter une telle barrette.

Ces fermoirs sont appréciés du fait qu'ils apparaissent très minces lorsque fermés car les pièces déployantes s'effacent les unes à côté des autres à plat de manière à ne pas faire saillie sur la bande formant le bracelet.

Le document GB-A-1 337 304 décrit un exemple de fermoir comprenant trois plaques arquées reliées deux à deux par des charnières de telle sorte à pouvoir être rabattues l'une sur l'autre, l'extrémité libre de la première et de la troisième plaque étant respectivement reliée, également par une charnière, au bracelet. La troisième plaque est complétée de flancs latéraux dont les extrémités proches de la charnière de liaison avec la seconde plaque se présentent sous la forme de crochets venant s'encliqueter, une fois le fermoir replié, dans l'axe de la charnière liant le bracelet à la première plaque.

Toutefois, les plaques du fermoir précédemment décrites sont nécessairement minces pour éviter une trop grande épaisseur totale du fermoir, donc déformables malgré la présence de nervures de renfort longitudinales. Cette caractéristique est à l'inverse des fermoirs à dépliants en brancard dont les dépliants et longeron peuvent présenter une certaine épaisseur pour assurer une rigidité intrinsèque. En conséquence, soit la première plaque est trop arquée, et l'engagement des crochets est lâche ; soit elle est trop rectiligne, et l'engagement se fait sous tension élastique donc susceptible de sauter à tout moment.

Le document FR-E-41 138 décrit un fermoir en brancard dans lequel la zone médiane du longeron central est pourvue de saillies latérales s'engageant, en position fermée, dans des logements correspondants ménagés dans les dépliants extérieurs qui sont rendus élastiques grâce à des lumières longitudinales. Outre le fait que ces lumières sont malaisées à réaliser, augmentant d'autant le coût de fabrication, les dépliants doivent nécessairement être larges, ce qui limite grandement les choix esthétiques.

Le document CH 641 332 décrit un autre exemple de fermoir de ce type dans lequel le longeron central porte selon son axe médian transversal un organe d'ancrage en forme de rail. Les barrettes de fixation de brin, ou les cylindres porteurs de barrettes, réunissant les extrémités des dépliants viennent alors s'encliqueter contre chaque côté du rail lors de la fermeture. Toutefois, là encore, la réalisation de ce rail d'épaisseur substantielle et protubérant au dessus du longeron s'avère difficile. De plus, la fiabilité de la fermeture de chaque dépliant dépend du degré d'usure de l'unique face correspondante de rail.

Par ailleurs, le document EP 0 115 740 divulgue un fermoir à deux dépliants selon le préambule de la revendication, dont la pièce centrale est constituée de deux longerons parallèles tenus écartés par une traverse médiane entre lesquels vient se rabattre, de chaque extrémité, un bras dépliant. Chaque bras dépliant est pourvu sur la majeure partie de ses faces latérales extérieures d'un profil s'engageant, en position rabattue, dans un profil complémentaire prévu sur les faces latérales intérieures des longerons. Chaque bras est fendu longitudinalement en deux lames qui sont maintenues écartées élastiquement par un ressort interne ou du fait de la forme en diapason donnée au bras. La fabrication de ces bras élastiques ainsi que de la pièce centrale double est également complexe et coûteuse.

Dans un troisième mode de réalisation décrit dans ce document, chaque bras dépliant est réalisé sous la forme d'une seule lame pleine, et on joue sur une relative élasticité des longerons entre la traverse et la charnière de liaison du bras pour encliqueter en force des crans de longueur réduite du bras. Toutefois, l'élasticité en écartement de ces portions de longerons tenus à chaque extrémité ne peut être que très limitée, surtout si ces longerons doivent nécessairement présenter une largeur et épaisseur minimum.

La présente invention concerne un fermoir dépliant pour bracelet comprenant un longeron central dont l'une des extrémités est articulée à une paire de dépliants extérieurs ou à un dépliant unique formé(s) en brancard pour permettre à ce ou ces dépliants, lors de la fermeture, de se poser autour du longeron central, ce ou ces dépliants étant à l'une des extrémités relié(s) par une barrette de fixation d'un brin de bracelet ou par un cylindre porteur pour une telle barrette, l'autre extrémité du longeron central étant articulée soit à un second cylindre ou barrette, soit à une seconde paire de dépliants extérieurs, la liaison du cylindre, ou de la barrette, au dépliant unique ou aux dépliants de la paire de dépliants étant réalisée par deux montants latéraux formant une liaison en U inversé décalant ce cylindre ou barrette au-dessus du plan contenant les extrémités des dépliants.

Le but de la présente invention est un fermoir composé, en version de base, d'un nombre réduit de pièces de structure simplifiée pour permettre une fabrication plus avantageuse, et ce tout en assurant une grande fiabilité du verrouillage ainsi qu'une facilité de fermeture et d'ouverture.

Ces buts sont réalisés en ce que cette liaison en U inversé présente une élasticité de telle sorte qu'un organe d'ancrage munissant la face intérieure de l'extrémité du dépliant unique ou de chaque dépliant de la paire de dépliants peut venir s'engager élastiquement avec un organe complémentaire ménagé en correspondance sur le flanc extérieur du longeron central.

En d'autres termes, les deux montants et le cylindre constituent une liaison en U inversé, autrement dit en pont, entre les deux extrémités de dépliants qui peuvent plus facilement s'écarter élastiquement pour laisser passer les saillies dans leur logement. En effet, l'élasticité désirée pour obtenir l'écartement suffisant peut se répartir en une flexion le long de chaque montant, et par une courbure du cylindre. Alors, on peut envisager la réalisation par usinage de deux ensembles dépliants-cylindre monobloc que l'on assemble simplement au longeron à l'aide de deux goupilles.

Selon un premier mode de réalisation, les montants latéraux sont perpendiculaires par rapport aux extrémités des dépliants, et les organes d'ancrage sont réalisés sous la forme de saillies convexes ou de logements concaves ménagés le long des faces internes des extrémités des dépliants, et dont la section transversale est triangulaire d'angle au sommet supérieur à 120 degrés.

Dans cette version comprenant des montants de petites dimensions, donc un peu plus rigides, on préfère des crans larges à pente douce, le fléchissement intervenant plutôt à la jonction entre la barre et le cylindre quand même suffisamment décalé de la première pente du cran.

Selon un autre mode de réalisation, les montants latéraux sont obliques par rapport aux extrémités des dépliants tenant ainsi le cylindre au-delà desdites extrémités. Alors, les organes d'ancrage sont réalisés sous la forme de saillies convexes ou logements concaves ménagés le long des bords inférieurs des faces internes des extrémités des dépliants, et dont la section transversale est trapézoïdale régulière.

Dans cette version préférée, les montants sont plus longs, donc peuvent mieux fléchir, ce qui autorise des saillies ou des logements plus profonds réalisés sous une forme trapézoïdale régulière pour assurer un effort identique à l'ouverture et à la fermeture.

Avantageusement, les montants peuvent présenter une rainure médiane entre la saillie (ou logement) et le cylindre, cette rainure leur étant parallèle. Cette rainure augmente encore le potentiel de flexion des montants par une élasticité caractéristique d'une pièce en C.

Avantageusement, le cylindre ou la barrette peut présenter une entaille médiane ou une paire d'entailles latérales. Ces entailles autorisent un fléchissement plus prononcé de la pièce.

De ce qui précède, on constate que, grâce à cette structure de liaison en U inversé, le fabricant peut définir aisément et précisément la force du clipsage de verrouillage de l'ensemble dépliants-cylindre en fonction des dimensions définies selon des critères esthétiques, puis le réaliser de manière fiable lors de l'usinage qui est facilité.

Selon un autre mode de réalisation, le longeron central, formé d'une seule pièce ou par deux lames parallèles, présente une échancrure centrale assurant une flexibilité des parties médianes.

Avantageusement, l'échancrure peut présenter une partie en V dans laquelle est plus ou moins forcé un coin, ce qui permet d'ajuster la largeur du longeron juste suffisamment pour modifier d'autant la force d'enclenchement des dépliants. La position du coin dans la partie en V peut être réglable, par exemple au moyen d'une vis traversant le coin par un orifice taraudé et prenant appui contre l'extrémité de l'échancrure en vis-à-vis de la partie en V.

En alternative, le longeron peut être formé par deux lames parallèles dont l'écartement est réglé par une ou plusieurs vis transversales. En alternative, ce longeron est également formé par deux lames parallèles, mais tenues écartées par deux pivots, leurs extrémités pouvant être serrées à volonté par des vis transversales provoquant un écartement de la partie médiane des lames.

L'invention sera mieux comprise à l'étude de modes de réalisation pris à titre d'exemples nullement limitatifs et décrits par les figures suivantes dans lesquelles :
- la figure 1 est une vue en perspective d'un premier mode de réalisation du fermoir selon l'invention,
- les figures 2a à 2d illustrent en perspective agrandie le détail de la zone II de la figure 1,
- les figures 3 et 4 illustrent deux variantes de réalisation du fermoir de la figure 1,
- les figures 5, 6, 7 et 8 illustrent en perspective quatre variantes de réalisation du longeron du fermoir.

Comme illustré sur la figure 1, le fermoir comprend un longeron central 10 cambré pour se conformer partiellement à la rondeur du poignet du porteur. A chaque extrémité de ce longeron est assemblée une pièce dépliante mobile en pivotement autour d'un axe 14, chaque pièce tenant en son autre extrémité, également mobile en rotation, un brin de bracelet 1, 2 réalisé en cuir ou formé de maillons métalliques.

Plus particulièrement, chaque pièce dépliante est constituée de deux dépliants 20,21 reliés ensemble par un pont en forme de U concrétisé par deux montants latéraux 22 tenant un cylindre 24. Dans ce cylindre 24 est insérée une barrette utilisée pour la fixation des brins 1 et 2 du bracelet. En alternative, ce cylindre 24 peut être directement remplacé par la barrette. Ces dépliants 20,21 sont montés en brancard par rapport au longeron central 10, c'est-à-dire qu'ils se situent de part et d'autre de ce longeron de telle sorte à venir se juxtaposer le long des bords de ce longeron lors de la fermeture de la pièce dépliante comme bien illustré sur la partie droite de la figure.

En définissant par Y l'axe longitudinal de chaque extrémité de dépliants 20,21, par Z un axe orthogonal au plan contenant les deux axes Y des dépliants 20,21, et par X l'axe passant par le cylindre 24, donc parallèle au plan précédemment défini, on constate bien comment la présence des montants 22 permet de décaler la position de ce cylindre 24 plus ou moins au dessus de ce plan contenant les extrémités des dépliants. Incidemment, la présence de ce décalage fait que, lors de la fermeture, les dépliants viennent s'effacer en juxtaposition tout le long du longeron central 10. Mais surtout, la présence de ces montants 22 permet de tenir les extrémités des dépliants 20,21 avec une souplesse exactement contrôlée. Cette caractéristique mécanique permet de disposer avantageusement des organes d'accrochage 26 dans la zone référencée II, c'est-à-dire le long de la face intérieure de l'extrémité des dépliants 20,21, parallèlement à l'axe Y, et ce en relation avec des organes complémentaires 12 situés sensiblement au milieu de la tranche latérale du longeron central 10.

Dans une première forme de réalisation de la zone II, illustrée de manière agrandie sur la figure 2a, les montants 22 sont parallèles à l'axe Z, donc orthogonaux au dépliant 21. Le cylindre 24, orienté selon l'axe X donc également orthogonal à l'axe Z, se situe juste au dessus de ce dépliant 21. L'organe d'accrochage se présente alors, de préférence, sous la forme d'un logement 26 peu profond, orienté selon l'axe Y, partant pratiquement du bord inférieur de ce dépliant jusqu'à une hauteur comprise entre la moitié, voire les deux tiers de la hauteur des montants 22. Comme illustré, la section transversale de ce logement 26 est plutôt triangulaire isocèle avec un angle au sommet de l'ordre de 120 degrés. La longueur e1 de la partie potentiellement fléchissante des montants 22 est alors sensiblement égale à la hauteur du dépliant 21 soit comprise entre 1,1 et 1,9 mm.

Sur la figure 2b est illustré de manière agrandie un deuxième mode de réalisation de la zone II de la figure 1, dans lequel le montant 22' est oblique, par exemple d'un angle de l'ordre de 45 degrés par rapport à l'axe Y du dépliant 21. De ce fait, le cylindre 24 se retrouve déporté en avant de l'extrémité du dépliant 21 d'une distance y2 de l'ordre de 1 à 1,5 mm. La longueur e2 de la portion potentiellement fléchissante du montant 22' se retrouve donc augmentée par rapport à l'exemple précédent. Le moyen d'accrochage peut alors se présenter, dans cet exemple, sous la forme d'un logement 26' toujours parallèle à l'axe Y, ménagé le long du bord inférieur du dépliant 21, et ce sur une profondeur plus importante. La section de ce logement est alors plutôt trapézoïdale isocèle. L'organe complémentaire d'accrochage 12 du longeron 10 se présente sous la forme d'une saillie convexe de section trapézoïdale identique.

Dans la figure 2c est illustré de manière agrandie un troisième mode de réalisation de la zone II de la figure 1, dans lequel le cylindre 24 est surélevé, c'est-à-dire qu'il ne part qu'à partir d'une distance z3 au dessus de la face supérieure du dépliant 21, augmentant que de plus la distance e3 de la partie flexible du montant 22'. L'organe d'accrochage peut soit être, comme précédemment, un logement 26', ou comme illustré sur cette figure, une saillie convexe 26'' à nouveau de section trapézoïdale. L'organe complémentaire 12 du longeron 10 peut être, comme précédemment, un logement ménagé à la hauteur correspondante de la tranche du longeron 10, ou une saillie identique mais ménagée juste au dessus de telle sorte que la saillie 26'' puisse passer par dessus avant de s'accrocher en dessous. L'espace laissé libre sous le cylindre 24 facilite, par ailleurs, la réouverture du fermoir car on peut insérer plus aisément un ongle sous ce cylindre pour le lever.

Dans l'exemple de la figure 2d est illustré un quatrième mode de réalisation de la zone II de la figure 1, dans lequel on a ménagé une rainure 23 parallèlement à l'axe Y dans le montant 22'' et une partie du dépliant 21, et ce entre la saillie 26'' et la face inférieure du cylindre 24. La flexibilité du montant 22'' correspond alors à celle d'une pièce en C orientée obliquement.

La figure 3 illustre comment une entaille centrale 25 peut être ménagée dans le cylindre 24 afin d'améliorer sensiblement la possibilité de fléchissement de ce cylindre à l'intérieur d'un plan orthogonal à l'axe Y. De manière similaire, la figure 4 illustre un cylindre 24 dans lequel on a ménagé deux entailles 27 et 29 proches des montants 22, ce qui favorise que de mieux la possibilité d'écartement de chaque montant 22.

Dans la majorité des cas, l'une des formes décrites précédemment, qui est choisie en fonction des dimensions finales du fermoir, puis réalisée par usinage, permet d'assurer une élasticité à la fois suffisamment souple pour permettre une ouverture et fermeture aisée du fermoir, et suffisamment ferme pour un bon maintien des dépliants une fois encliquetés. Toutefois, on peut également mettre à profit la largeur disponible du longeron 10 pour adapter une flexibilité transversale complémentaire. Par exemple, la figure 5 illustre un longeron central formé de deux lames 16 et 18 de largeur réduite en leur centre pour créer une échancrure 15 avec des extrémités triangulaires 17.

On peut également envisager un longeron central constitué de deux lames distinctes 11 et 13 séparées en leur extrémité par une entretoise 19 et en leur milieu par une vis d'écartement 30, tel qu'illustré sur la figure 6. Plus particulièrement, la tête de la vis 30 est réduite pour présenter une collerette intermédiaire 32 prenant appui sur la face interne de la lame 13. Ainsi, en tournant dans le sens inverse des aiguilles d'une montre, le filetage 34 repousse la lame 11, ce qui permet de régler à une valeur désirée l'écartement entre les deux lames, donc la fermeté de l'encliquetage des dépliants.

En alternative, et tel qu'illustré sur la figure 7, les deux lames 11 et 13 sont maintenues écartées par des pivots 48 tenus au moyen de goupilles transversales 49 au sein d'encoches 7 en portion de cercles ménagés dans la face interne des lames. Alors, on utilise une vis 40 dont la tête 42 et le filetage sont prolongés de part et d'autre par des barrettes 45 et 47 de pivot du dépliant. La tête 42 de vis appuyant dans le logement correspondant de la lame 13, une rotation dans le sens des aiguilles d'une montre de cette vis provoque un serrage des extrémités des lames 11 et 13, soit un écartement de leur partie médiane où se situent les organes d'accrochage 12 des dépliants.

En alternative, et tel qu'illustré dans l'exemple d'un fermoir à dépliant unique 20,21,24 de la figure 8, le longeron central 10' monobloc présente une échancrure 50 assez longue, par exemple de la moitié de la longueur du fermoir. Cette échancrure comprend, par exemple sur son premier tiers, une partie en V 52, c'est-à-dire que sa largeur y diminue linéairement et ce de manière symétrique par rapport à l'axe central. Dans cette partie en V est logé un coin 60, en l'occurrence trapézoïdal régulier d'angle au sommet identique à celui de la partie en V 52. Ce coin 60 est tenu en place par deux tenons latéraux 54 de l'échancrure pénétrant dans deux rainures latérales 64 correspondantes du coin. Une vis 70 traverse longitudinalement ce coin dans un orifice taraudé 68 et son extrémité vient prendre appui contre l'extrémité 72 de l'échancrure en vis-à-vis de la partie en V.

Comme on peut aisément le comprendre, le fait de plus ou moins tourner la vis 70 dans un premier sens force d'autant le coin dans la partie en V, ce qui gonfle transversalement le longeron 10' et augmente la force d'accrochage du dépliant 20,21,24. Un élargissement excessif peut être corrigé en tournant la vis à contre sens.

Si les trois derniers modes de réalisation décrits s'avèrent plus complexes à réaliser, ils ont l'avantage de permettre à l'utilisateur de modifier ou de corriger de manière très simple la fermeté du clipsage de son fermoir. L'avantage supplémentaire de la version illustrée dans la figure 7 est que la vis 40 se retrouve confondue, de manière très discrète et élégante, avec la goupille de maintien du dépliant.

Si l'invention a été décrite avec un fermoir à double dépliant, elle peut être adaptée à un fermoir à simple dépliant de longueur identique à celle du longeron comme illustré sur la figure 8. Par ailleurs, si on envisage la réalisation de dépliant monobloc par usinage, l'invention englobe également des fermoirs dont les dépliants sont réalisés séparément puis soudés au cylindre ou sertis à la barrette 24. De nombreuses améliorations peuvent être apportées à ce fermoir dans le cadre de cette invention telle que définie par les revendications.

## Revendications

1. Fermoir dépliant pour bracelet comprenant un longeron central (10) dont l'une des extrémités est articulée à une paire de dépliants extérieurs (20,21) ou à un dépliant unique (20, 21, 24) formé(s) en brancard pour permettre à ce ou ces dépliants, lors de la fermeture, de se poser autour du longeron central, ce ou ces dépliants étant à l'une des extrémités relié(s) par une barrette de fixation d'un brin de bracelet (1) ou par un cylindre porteur (24) pour une telle barrette, l'autre extrémité du longeron central étant articulée soit à un second cylindre ou barrette, soit à une seconde paire de dépliants extérieurs, la liaison du cylindre, ou de la barrette, au dépliant unique (20, 21, 24) ou aux dépliants de la paire de dépliants (20, 21) étant réalisée par deux montants latéraux (22) formant une liaison en U inversé décalant ce cylindre ou barrette au-dessus du plan contenant les extrémités des dépliants, caractérisé en ce que cette liaison en U inversé présente une élasticité de telle sorte qu'un organe d'ancrage (26) munissant la face intérieure de l'extrémité du dépliant unique (20, 21, 24) ou de chaque dépliant de la paire de dépliants (20, 21) peut venir s'engager élastiquement avec un organe complémentaire ménagé en correspondance sur le flanc extérieur du longeron central.

2. Fermoir dépliant selon la revendication 1, caractérisé en ce que les montants latéraux (22) sont perpendiculaires par rapport aux extrémités des dépliants (20,21), et en ce que les organes d'ancrage sont réalisés sous la forme de saillies convexes ou de logements concaves (26) ménagés le long des faces internes des extrémités des dépliants, et dont la section transversale est triangulaire d'angle au sommet supérieur à 120 degrés.

3. Fermoir dépliant selon la revendication 1, caractérisé en ce que les montants latéraux (22') sont obliques par rapport aux extrémités des dépliants (20,21) tenant ainsi le cylindre (24) au-delà desdites extrémités, et en ce que les organes d'ancrage sont réalisés sous la forme de saillies-convexes ou de logements concaves (26) ménagés le long des bords inférieurs des faces internes des extrémités des dépliants, et dont la section transversale est trapézoïdale régulière.

4. Fermoir dépliant selon la revendication 3, caractérisé en ce que les montants (22) présentent une rainure parallèle (23) entre la saillie ou logement (26'') et le cylindre (24).

5. Fermoir dépliant selon l'une des revendications précédentes, caractérisé en ce que le cylindre ou la barrette (24) présente une entaille médiane (25) ou une paire d'entailles latérales (27,29).

6. Fermoir dépliant selon l'une des revendications précédentes, caractérisé en ce que le longeron (10), formé d'une seule pièce ou par deux lames parallèles (16,18), présente une échancrure centrale (15).

7. Fermoir dépliant selon l'une des revendications précédentes, caractérisé en ce que le longeron (10) est formé par deux lames parallèles (11,13) dont l'écartement est réglé par une ou plusieurs vis transversales (30).

8. Fermoir dépliant selon l'une des revendications 1 à 6, caractérisé en ce que le longeron (10) est formé par deux lames parallèles (11,13) tenues écartées par deux pivots (48), leurs extrémités pouvant être serrées à volonté par des vis transversales (40) provoquant un écartement de la partie médiane des lames.

9. Fermoir dépliant selon la revendication 6, caractérisé en ce que l'échancrure présente une partie en V 52 dans laquelle est plus ou moins forcé un coin 60, par exemple au moyen d'une vis 70 traversant le coin par un orifice taraudé 68 et prenant appui contre l'extrémité 72 de l'échancrure en vis-à-vis de la partie en V.

## Claims

1. Folding bracelet clasp comprising a central longitudinal member (10) of which one of the ends is articulated to a pair of outer folding members (20, 21) or a single folding member (20, 21, 24) formed as shafts so that this or these folding members, when closed, can be placed about the central longitudinal member, this or these folding members being connected at one of the end or ends by a securing pin of a bracelet section (1) or by a supporting cylinder (24) for such a pin, the other end of the central longitudinal member being articulated to another cylinder or pin, or to a second pair of outer folding members, connection of the cylinder or pin to the single folding member (20, 21, 24) or to the folding members of the pair of folding members (20, 21) being achieved by two lateral uprights (22) forming an inverted U-shaped linkage offsetting this cylinder or pin above the plane containing the ends of the folding members, characterized in that the inverted U-shaped linkage having an elasticity such that a securing device (26) fitted to the inner face of the end of the single folding member (20, 21, 24) or of each folding member of the pair of folding members (20, 21) can engage elastically with a complementary device provided in correspondence on the outer flank of the central longitudinal member.

2. Folding clasp according to claim 1, characterized in that the lateral uprights (22) are perpendicular to the ends of the folding members (20, 21), and in that the securing members are made in the form of convex projections or concave housings (26) provided along the inner faces of the ends of the folding members, and of which the cross-section is triangular with an angle at its apex greater than 120 degrees.

3. Folding clasp according to claim 1, characterized in that the lateral uprights (22') are oblique relative to the ends of the folding members (20, 21) so as to hold the cylinder (24) beyond the said ends, and in that the securing devices are made in the form of convex projections or concave housings (26) provided along the lower edges of the inner faces of the ends of the folding members, and of which the cross-section is a regular trapezium.

4. Folding clasp according to claim 3, characterized in that the uprights (22) have a parallel groove (23) between the projection or housing (26'') and the cylinder (24).

5. Folding clasp according to one of the preceding claims, characterized in that the cylinder or pin (24) has a central notch (25) or a pair of lateral notches (27, 29).

6. Folding clasp according to one of the preceding claims, characterized in that the longitudinal member (10), formed of a single piece or of two parallel blades (16, 18), has a central cut-out (15).

7. Folding clasp according to one of the preceding claims, characterized in that the longitudinal member (10) is formed of two parallel blades (11, 13) the spacing of which is adjusted by one or more transverse screws (30).

8. Folding clasp according to one of claims 1 to 6, characterized in that the longitudinal member (10) is formed of two parallel blades (11, 13) held apart by two pivots (48), it being possible for their ends to be gripped together as required by transverse screws (40), causing the central part of the blades to move apart.

9. Folding clasp according to claim 6, characterized in that the cut-out has a V-shaped part 52 in which a wedge 60 is forced to a greater or lesser degree, for example by means of a screw 70 passing through the wedge through a tapped hole 68 and bearing against the end 72 of the cut-out facing the V-shaped part.

## Patentansprüche

1. Klappschließe für ein Armband, umfassend einen Mittelträger (10), dessen eines Ende an einem Paar von äußeren Klappelementen (20, 21) oder an einem einzelnen Klappelement (20, 21, 24) angelenkt ist, das rahmenartig ausgebildet ist, damit sich dieses Klappelement oder diese Klappelemente beim Schließen um den Mittelträger legen können, wobei dieses Klappelement oder diese Klappelemente an ihrem einen Ende durch einen Steg zur Befestigung eines Armbandstücks (1) oder durch einen Tragzylinder (24) für einen solchen Steg verbunden sind, wobei das andere Ende des Mittelträgers entweder an einen zweiten Zylinder oder Steg oder an ein zweites Paar von äußeren Klappelementen angelenkt ist, wobei die Verbindung des Zylinders oder des Stegs mit dem einzelnen Klappelement (20, 21, 24) oder dem Paar von Klappelementen (20, 21) durch zwei seitliche Schenkel (22) erfolgt, die eine Verbindung in Form eines auf dem Kopf stehenden U bilden, und die diesen Zylinder oder Steg über die Ebene, welche die Enden der Klappelemente enthält, versetzen, dadurch gekennzeichnet, daß die Verbindung nach Art eines auf dem Kopf stehenden U eine derartige Elastizität zeigt, daß ein Verankerungsorgan (26), welches auf der Innenseite des Endes des einzigen Klappelementes (20, 21, 24) oder jedes Klappelements des Paares von Klappelementen (20, 21) vorgesehen ist, elastisch mit einem komplementären Organ in Eingriff kommen kann, das in entsprechender Weise an den Außenflanken des Mittelträgers angeordnet ist.

2. Klappschließe nach Anspruch 1, dadurch gekennzeichnet, daß die seitlichen Schenkel (22) in bezug auf die Enden der Klappelemente (20, 21) senkrecht sind und daß die Verankerungsorgane in Form von konvexen Vorsprüngen oder konkaven Aussparungen (26) verwirklicht sind, die entlang den Innenseiten der Enden der Klappelemente vorgesehen sind und deren Querschnitt dreieckig ist, mit einem Spitzenwinkel von mehr als 120 Grad.

3. Klappschließe nach Anspruch 1, dadurch gekennzeichnet, daß die seitlichen Schenkel (22') in bezug auf die Enden der Klappelemente (20, 21) schräg sind und auf diese Weise den Zylinder (24) jenseits dieser Enden halten und daß die Verankerungsorgane in Form von konvexen Vorsprüngen oder konkaven Aussparungen (26) verwirklicht sind, die entlang den Unterkanten der Innenseiten der Enden der Klappelemente vorgesehen sind und deren Querschnitt trapezförmig ist.

4. Klappschließe nach Anspruch 3, dadurch gekennzeichnet, daß die Schenkel (22) zwischen dem Vorsprung oder der Aussparung (26'') und dem Zylinder (24) eine parallel verlaufende Nut (23) aufweisen.

5. Klappschließe nach einem der vorhergehenden Ansprüche, dadurch gekennzeichnet, daß der Zylinder oder der Steg (24) einen Mitteleinschnitt (25) oder ein Paar seitlicher Einschnitte (27, 29) aufweist.

6. Klappschließe nach einem der vorhergehenden Ansprüche, dadurch gekennzeichnet, daß der Träger (10), der aus einem einzigen Stück besteht oder von zwei parallelen Streifen (16, 18) gebildet wird, einen mittleren Ausschnitt (15) aufweist.

7. Klappschließe nach einem der vorhergehenden Ansprüche, dadurch gekennzeichnet, daß der Träger (10) von zwei parallelen Streifen (11, 13) gebildet wird, deren Abstand mittels einer oder mehrerer querverlaufender Schrauben (30) einstellbar ist.

8. Klappschließe nach einem der Ansprüche 1 bis 6, dadurch gekennzeichnet, daß der Träger (10) von zwei parallelen Streifen (11, 13) gebildet wird, die von zwei Zapfen (48) in einem Abstand voneinander gehalten werden, wobei ihre Enden nach Wunsch durch querverlaufende Schrauben (40) zusammengezogen werden können, was ein Auseinanderweichen des Mittelteils der Streifen bewirkt.

9. Klappschließe nach Anspruch 6, dadurch gekennzeichnet, daß der Ausschnitt einen V-förmigen Teil (52) aufweist, in den ein Keil (60) mehr oder weniger eingetrieben ist, beispielsweise mittels einer Schraube (70), die den Keil durch eine Innengewindebohrung (68) durchsetzt und sich am Ende (72) des Ausschnitts gegenüber dem V-förmigen Teil abstützt.
